# EUROPÄISCHE PATENTANMELDUNG

(11) **EP 4 715 150 A1**
(43) Veröffentlichungstag der Anmeldung: **25.03.2026**
(21) Anmeldenummer: 25201327.1
(22) Anmeldetag: 10.09.2025
(51) Int. Cl.: E05C 9/18, E05C 9/06, E05B 63/00, E05D 15/52

(54) **BESCHLAG FÜR EINEN GEGEN EINEN RAHMEN SCHWENKBAREN FLÜGEL**

(30) Priorität: 13.09.2024 DE 102024126385
(71) Anmelder: Aug. Winkhaus SE, 48291 Telgte (DE)
(72) Erfinder: Niehues, Stefan, 48231 Warendorf (DE); Stricker, Thomas, 48346 Ostbevern (DE); Rüter, Detlef, 48291 Telgte (DE)

(57) **Zusammenfassung**

Ein Beschlagteil (7) hat einen durch eine längsverschiebliche Treibstange (6) hindurch geführten Stützkörper (10). Eine Kulissenführung (16) des Stützkörpers (10) wirkt mit einer die Treibstange (6) abdeckenden Stulpschiene (14) zusammen. Zur Durchführung des Stützkörpers (10) haben die Treibstange eine Stützausnehmung (13) und die Stulpschiene (14) eine Ausnehmung (15). Das Beschlagteil (7) ist besonders einfach aufgebaut und vielseitig einsetzbar.

## Beschreibung

Die Erfindung betrifft ein Beschlagteil für einen gegen einen Rahmen schwenkbaren Flügel einer Tür, einer Fenstertür oder dergleichen zur wahlweisen Verriegelung oder Entriegelung des Flügels mit dem Rahmen und mit einem zum Abstützen des Flügels in einer Verriegelungsstellung ausgebildeten Stützkörper, mit einem dem Stützkörper gegenüberstehend im Rahmen oder Flügel anzuordnenden Schließblech zur Aufnahme des Stützkörpers in der Verriegelungsstellung und mit einer längsverschieblichen Treibstange zur Steuerung der Bewegung des Stützkörpers.

Ein Beschlag mit einem Stützkörper einer Flügelstütze ist aus der EP 4 336 006 A1 bekannt. Bei diesem Beschlag ist die Flügelstütze beweglich in einem Gehäuse angeordnet. Die Flügelstütze ist über ein Steuerteil mit der Treibstange gekoppelt. Steuerteil und Stützkörper haben komplementär zueinander angeordnete wellenförmige Konturen. Beim Antrieb der Treibstange wird die Flügelstütze aus dem Gehäuse heraus bewegt. Nachteilig bei diesem Beschlag ist, dass er aus sehr vielen Bauteilen besteht und aufwändig zu montieren ist.

Aus der EP 3 470 606 A1 ist ein Verschluss für einen Treibstangenbeschlag bekannt geworden, bei dem zwei schwenkbare Riegel mit der Treibstange gekoppelt sind. Schwenkachsen der Riegel sind parallel zur Bewegungsrichtung der Treibstange angeordnet und jeweils in einem Gehäuse gelagert. Nachteilig bei diesem Verschluss ist der aufwändige Aufbau.

Der Erfindung liegt das Problem zugrunde, ein Beschlagteil der eingangs genannten Art so weiterzubilden, dass es einfach aufgebaut und vielseitig einsetzbar ist.

Dieses Problem wird erfindungsgemäß dadurch gelöst, dass die Bewegungen des Stützkörpers und der Treibstange in Längsrichtung der Treibstange gekoppelt sind.

Durch diese Gestaltung wird der Stützkörper bei der Bewegung der Treibstange mitbewegt. Ein starres Gehäuse zur Lagerung des Stützkörpers wird dank der Erfindung vermieden. Das Beschlagteil ist hierdurch besonders einfach aufgebaut. Das Beschlagteil ist vielseitig für die Verriegelung von drehbaren, kippbaren oder drehkippbaren Flügeln einsetzbar. Bei der Anordnung in einem unteren Querholm kann das Schließblech bündig in den Boden eingelassen werden und mit dem Stützkörper als Kipplager oder zur Verriegelung des Flügels dienen. In Verriegelungsstellung stützt der Stützkörper den Flügel gegen die Öffnungsrichtung ab. Durch ein Abstützen des Stützkörpers senkrecht in dem Schließblech in Kippstellung des Flügels kann das Beschlagteil ein zweites, auf der horizontalen Ebene des Flügels angeordnetes Kipplager bilden. Alternativ kann das Beschlagteil auch an beliebigen Holmen des Fensters angeordnet sein und den Flügel wahlweise in dem Rahmen verriegeln oder freigeben. Das erfindungsgemäße Beschlagteil ist hierdurch besonders vielseitig einsetzbar.

Der Stützkörper lässt sich gemäß einer vorteilhaften Weiterbildung der Erfindung spielarm quer zur Treibstange bewegen, wenn der Stützkörper eine Spielpassung in einer Stützausnehmung der Treibstange aufweist. Durch die Spielpassung hat die Stützausnehmung geringfügig größere Abmessungen als der Querschnitt des Stützkörpers. Weiterhin hat der Treibstangenbeschlag hierdurch eine besonders hohe Stabilität, weil der Stützkörper in der Stützausnehmung geführt ist. Ein weiterer Vorteil dieser Gestaltung besteht darin, dass das Beschlagteil hierdurch besonders kleine Abmessungen aufweist. Eine Tasche im Flügel zur Aufnahme des Stützkörpers lässt sich hierdurch besonders niedrig gestalten.

Das Beschlagteil ist gemäß einer anderen vorteilhaften Weiterbildung der Erfindung konstruktiv besonders einfach gestaltet, wenn der Stützkörper und ein gegenüber der Treibstange feststehendes Bauteil eine geneigt zur Längsrichtung der Treibstange angeordnete Kulissenführung aufweisen.

Die Kulissenführung gestaltet sich gemäß einer anderen vorteilhaften Weiterbildung der Erfindung konstruktiv besonders einfach, wenn der Stützkörper eine Steuerkulisse der Kulissenführung aufweist und eine die Treibstange abdeckende Stulpschiene zumindest einen in die Steuerkulisse eindringenden Steuerzapfen haltert.

Zur weiteren Verringerung der Abmessungen des Beschlagteils trägt es gemäß einer anderen vorteilhaften Weiterbildung der Erfindung bei, wenn der Steuerzapfen auf zumindest einem Halteklotz angeordnet ist und wenn der Halteklotz zwischen der Stulpschiene und der Treibstange angeordnet ist. Vorzugsweise weist der zumindest eine Haltklotz und der Stützkörper maximal die Breite der Treibstange auf, so dass das Beschlagteil in einer herkömmlichen Beschlagnut des Flügels eingesetzt werden kann. Bei einer herkömmlichen Beschlagnut deckt die Stulpschiene die Beschlagnut ab.

Das Beschlagteil weist gemäß einer anderen vorteilhaften Weiterbildung der Erfindung eine hohe Stabilität auf, wenn zwei Halteklötze auf beiden Seiten des Stützkörpers angeordnet sind. Die Halteklötze stabilisieren die Stulpschiene und sorgen für einen guten Kraftfluss bei der Bewegung des Stützkörpers und auch bei einem Manipulationsversuch.

Der Stützkörper wird gemäß einer anderen vorteilhaften Weiterbildung der Erfindung sowohl von der Treibstange als auch von der Stulpschiene abgestützt, wenn die Stulpschiene eine Ausnehmung für den Stützkörper hat und wenn die Ausnehmung die Breite des Stützkörpers quer zur Bewegungsrichtung der Treibstange hat. Hierdurch weist das Beschlagteil eine besonders hohe Stabilität auf und vermag Kräfte insbesondere auch bei einem Manipulationsversuch zuverlässig abstützen.

Die Kulissenführung gestaltet sich gemäß einer anderen vorteilhaften Weiterbildung der Erfindung besonders funktionssicher, wenn die Steuerkulisse im Wesentlichen eine Sinusform mit zwei Wellen aufweist und wenn zwei voneinander beabstandete Steuerzapfen in die Steuerkulisse eindringen.

Der Stützkörper lässt sich gemäß einer anderen vorteilhaften Weiterbildung der Erfindung in einer Verriegelungsstellung und in einer Kippstellung des Flügels in die hervorstehende Stellung bewegen, wenn die Steuerkulisse für die hervorstehende Stellung drei Umkehrpunkte für zwei Steuerzapfen hat.

Auswirkungen von Montagetoleranzen oder Verschleiß auf die Position des Stützkörpers lassen sich gemäß einer anderen vorteilhaften Weiterbildung der Erfindung vermeiden, wenn die Steuerkulisse an ihren oberen und unteren Umkehrpunkten Abflachungen aufweist. Vorzugsweise sind die Abflachungen für die Abstützung des Stützkörpers in der hervorstehenden Stellung besonders groß, um den Stützkörper in einer Verriegelungsstellung und einer Kippstellung zuverlässig abzustützen.

Eine besonders zuverlässige Funktion des Beschlagteils lässt sich gemäß einer anderen vorteilhaften Weiterbildung der Erfindung einfach erreichen, wenn das Schließblech eine Schließausnehmung mit einer Einführschräge für den Stützkörper hat. Durch diese Gestaltung wird der Stützkörper bei seiner Bewegung in die hervorstehende Stellung zuverlässig in das Schließblech eingeführt. Weiterhin lässt sich hierdurch ein Anpressdruck des Flügels gegen den Rahmen erzeugen. Diese Gestaltung erzeugt insbesondere bei der Anordnung des Schließblechs in einer Bodenschwelle für eine glatte Oberfläche mit nur einem Schlitz für die Schließausnehmung.

Das Beschlagteil stellt gemäß einer anderen vorteilhaften Weiterbildung der Erfindung einem Manipulationsversuch einen besonders großen Widerstand entgegen, wenn die Schließausnehmung und der Stützkörper an einem Ende miteinander korrespondierende Vorsprünge und Hinterschneidungen aufweisen. Vorzugsweise sind die Vorsprünge und Hinterschneidungen an beiden Enden des Stützkörpers und der Schließausnehmung angeordnet, um in der Verriegelungsstellung und in der Kippstellung einen Formschluss zu erzeugen. Zudem sind hierdurch Stützkörper und Schließblech für rechts- und linksanschlagende Flügel einsetzbar.

Das Beschlagteil lässt sich gemäß einer anderen vorteilhaften Weiterbildung der Erfindung besonders kostengünstig fertigen, wenn der Stützkörper als ebene Platte ausgebildet ist. Der Stützkörper lässt sich hierdurch einfach im Stanzverfahren fertigen.

Das Beschlagteil weist in Schließstellung gemäß einer anderen vorteilhaften Weiterbildung der Erfindung eine hohe Stabilität auf, wenn die Stulpschiene ein Anzugselement zur Abstützung des Stützkörpers in Verriegelungsstellung haltert.

Der Anzug des Flügels gegen den Rahmen in Verriegelungsstellung lässt sich gemäß einer anderen vorteilhaften Weiterbildung der Erfindung einfach einstellen, wenn das Anzugselement eine Verstelleinrichtung zur Einstellung der Abstützung des Stützkörpers hat. Die Verstelleinrichtung kann nahezu beliebig aufgebaut sein und Wippen, Rampen, Spindeln oder beispielsweise Exzenter aufweisen.

Das Beschlagteil gestaltet sich gemäß einer anderen vorteilhaften Weiterbildung der Erfindung konstruktiv besonders einfach, wenn die Verstelleinrichtung eine Lagerung des Anzugselements in der Stulpschiene und einen von der Lagerung beabstandeten Exzenter zur Verschwenkung des Anzugselements hat.

Das Beschlagteil lässt sich gemäß einer anderen vorteilhaften Weiterbildung der Erfindung einfach für links- und rechtsanschlagende Flügel einsetzen, wenn das Anzugselement eine Gabel aufweist und wenn die Gabel ein Ende des Stützkörpers in Verriegelungsstellung umgreift.

Die Erfindung lässt zahlreiche Ausführungsformen zu. Zur weiteren Verdeutlichung ihres Grundprinzips sind drei davon in der Zeichnung dargestellt und werden nachfolgend beschrieben. Diese zeigt in
- Fig. 1: eine doppelflügige Fenstertür mit einem Treibstangenbeschlag und einem Beschlagteil,
- Fig. 2: das Beschlagteil aus Figur 1 in einer perspektivischen Darstellung,
- Fig. 3: einen Längsschnitt durch das Beschlagteil aus Figur 2 in Verriegelungsstellung,
- Fig. 4: einen Längsschnitt durch das Beschlagteil in Entriegelungsstellung,
- Fig. 5: einen Längsschnitt durch das Beschlagteil in Kippstellung,
- Fig. 6: vergrößert einen Querschnitt durch das Beschlagteil entlang der Linie VI - VI aus Figur 3,
- Fig. 7: eine weitere Ausführungsform des Beschlagteils im Längsschnitt,
- Fig. 8: eine weitere Ausführungsform des Beschlagteils in perspektivischer Darstellung in Verriegelungsstellung.
- Fig. 9: stark vergrößert ein Teilbereich des Beschlagteils aus Figur 8 in einer Schnittdarstellung entlang der Linie IX - IX
- Fig. 10: das Beschlagteil aus Figur 8 in Entriegelungsstellung,
- Fig. 11: das Beschlagteil aus Figur 8 in Kippstellung.

Figur 1 zeigt eine doppelflügige Fenstertür mit zwei gegen einen Rahmen 1 schwenkbaren Flügeln 2, 3 und mit einem Dreh-Kipp-Treibstangenbeschlag 4 des einen Flügels 2 in dem Rahmen 1. Der Treibstangenbeschlag 4 hat eine von einer Handhabe 5 längsverschiebliche Treibstange 6 und ein mit der Treibstange 6 gekoppeltes Beschlagteil 7 zur Verriegelung des Flügels 2 im Bodenbereich des Rahmens 2. Weiterhin hat der Treibstangenbeschlag 4 weitere Verschlüsse 8. Bei einem Dreh-Treibstangenbeschlag können die weiteren Verschlüsse 8 wie das Beschlagteil 7 ausgebildet sein. Der zweite Flügel 3 hat ein Nebenschloss 9 und ebenfalls Beschlagteile 7' und Verschlüsse 8', die wie die des anderen Flügels 2 ausgebildet sein können.

Figur 2 zeigt perspektivisch das im Bodenbereich der Fenstertür angeordnete Beschlagteil 7 in einer Verriegelungsstellung. Das Beschlagteil 7 hat einen im Flügel 2 angeordneten und mit der Treibstange 6 gekoppelten Stützkörper 10 und ein im Bodenbereich des Rahmens 1 angeordnetes Schließblech 11. Der Stützkörper 10 ist als ebenes Blechteil ausgebildet und ragt in der dargestellten Verriegelungsstellung in eine Schließausnehmung 12 des Schließblechs 11 hinein.

Der Stützkörper 10 hat eine Spielpassung in einer Stützausnehmung 13 der Treibstange 6 und ist senkrecht auf den Bodenbereich des Rahmens und damit quer zur Bewegungsrichtung der Treibstange 6 geführt. Weiterhin wird der Stützkörper 10 bei der Bewegung der Treibstange 6 mitbewegt. Die Treibstange 6 ist entlang einer Stulpschiene 14 geführt. Die Stulpschiene 14 hat ebenfalls eine Ausnehmung 15 zur Durchführung des Stützkörpers 10 mit einer Spielpassung quer zur Bewegungsrichtung der Treibstange 6. Diese Ausnehmung 15 in der Stulpschiene 14 ist jedoch länger als die Stützausnehmung 13 in der Treibstange 6 um die Bewegung des Stützkörpers 10 mit der Treibstange 6 zu ermöglichen. Durch Betriebskräfte des Treibstangenbeschlages 4 entstehende Querbelastungen des Stützkörpers 10 werden jedoch von der Stulpschiene 14 und der Treibstange 6 abgestützt. Der Stützkörper 10 ist über eine Kulissenführung 16 mit der Stulpschiene 14 gekoppelt.

Figur 3 zeigt das Beschlagteil 7 aus Figur 2 in einem Längsschnitt. Die Kulissenführung 16 hat eine Steuerkulisse 17 im Stützkörper 10 und zwei mit der Stulpschiene 14 verbundene Steuerzapfen 18. Die Steuerkulisse 17 hat im Wesentlichen eine Sinusform mit zwei Wellen. An den Umkehrpunkten weist die Steuerkulisse 17 Abflachungen 19, 20 auf. Die beiden Steuerzapfen 18 befinden sich in der dargestellten Verriegelungsstellung an zwei von drei Umkehrpunkten und stützen das freie Ende des Stützkörpers der Schließausnehmung 12 des Schließblechs 11 ein.

Treibt man die Treibstange 6 an, wird der Stützkörper 10 mit der Treibstange 6 mitbewegt und aus dem Schließblech 11 herausgezogen. Diese Stellung ist in Figur 4 dargestellt und kennzeichnet die Entriegelungsstellung. Die Bewegung des Stützkörpers 10 aus dem Schließblech 11 heraus erfolgt über die Kulissenführung 16.

Treibt man die Treibstange 6 ausgehend von der Stellung aus Figur 4 weiter an, wird der Stützkörper 10 wieder in die hervorstehende Stellung bewegt, wie es in Figur 5 dargestellt ist. Dies kennzeichnet eine Kippstellung, in der der Flügel 2 von dem Rahmen 1 weggekippt werden kann. In dieser Stellung stützt sich der Stützkörper 10 im Grund des Schließblechs 11 ab und bildet ein zweites Kipplager des in Figur 1 dargestellten Flügels 2. Im Vergleich zu der Stellung aus Figur 3 befinden sich die Steuerzapfen 18 in den linken beiden Umkehrpunkten.

Figur 6 zeigt einen Querschnitt durch das Beschlagteil 7 aus Figur 3 entlang der Linie VI - VI. Die Schließausnehmung 12 hat im Schließblech zwei Einführschrägen 21, 22. Eine der Einführschrägen 22 ist bis in den Bodenbereich des Schließblechs 11 geführt und ermöglicht hierdurch die Bewegung des Stützkörpers 10 in die Kippstellung des Flügels 2. Die Steuerzapfen 18 sind in auf beiden Seiten des Stützkörpers 10 angeordneten Halteklötze 23 befestigt. Die Halteklötze 23 sind mit der Stulpschiene 14 verpresst und mit dem Bereich der Steuerzapfen 18 in Richtung der Treibstange 6 abgekröpft. Strichpunktiert sind Begrenzungen des Flügels 2 und des Rahmens 1 aus Figur 1 dargestellt. Die flügelseitigen Bauteile des Beschlagteils 7 sind in einer Beschlagnut 24 des Flügels 2 angeordnet. Die Beschlagnut 24 hat eine zur Aufnahme des Stützkörpers 10 entsprechende Tiefe. Das Schließblech 11 ist bündig in den Bodenbereich des Rahmens 1 eingelassen.

Figur 7 zeigt einen Längsschnitt durch eine weitere Ausführungsform eines Beschlagteils 107 während einer Bewegung einer Treibstange 106 zwischen den in den Figuren 3 bis 5 beschriebenen Stellungen. Diese Ausführungsform unterscheidet sich von dem aus den Figuren 2 bis 6 nur dadurch, dass eine Schließausnehmung 112 eines Schließblechs 111 und ein Stützkörper 110 an ihren Enden miteinander korrespondierende Vorsprünge 125 und Hinterschneidungen 126 aufweisen. In der Verriegelungsstellung und in der Kippstellung greifen die Vorsprünge 125 und Hinterschneidungen 126 des Stützkörpers 110 und des Schließblechs 111 ineinander und erzeugen damit einen Formschluss der Bauteile.

Figur 8 zeigt eine weitere Ausführungsform eines Beschlagteils 207, welches sich von den aus den Figuren 3 bis 5 nur dadurch unterscheidet, dass auf einer Stulpschiene 214 ein Anzugselement 227 befestigt ist. Das Anzugselement 227 umgreift in der dargestellten Verriegelungsstellung ein Ende eines Stützkörpers 210 mit einer Gabel 228. Die Gabel 228 weist an ihrem freien Ende Einzugsschrägen 229 zur einfachen Einführung des Stützkörpers 210 auf. Die Position des Anzugselements 227 ist von einem Exzenter 230 verstellbar, so dass der Stützkörper 210 gegenüber einem strichpunktiert angedeuteten Schließausnehmung 212 in einem nicht näher dargestellten Schließblech verstellbar ist. Der Stützkörper 210 benötigt in der Ausnehmung 215 in der Stulpschiene 214 ein entsprechendes Spiel. Damit lässt sich der Anpressdruck des in Figur 1 dargestellten Flügels 2 gegen den Rahmen 1 in Verriegelungsstellung einstellen. Ansonsten ist diese Ausführungsform wie die aus den Figuren 2 bis 5 aufgebaut.

Figur 9 zeigt vergrößert eine Schnittdarstellung durch das Anzugselement 227 und angrenzenden Bereichen des Stützkörpers 210, der Stulpschiene 214 und einer Treibstange 206. Hierbei ist zu erkennen, dass der Exzenter 230 in der Stulpschiene 214 gelagert ist. Weiterhin hat das Anzugselement 227 eine Lagerung 231 in der Stulpschiene 214, um die das Anzugselement 227 beim Verdrehen des Exzenters 230 verschwenkbar ist.

Figur 10 und 11 zeigen zur Verdeutlichung das Beschlagteil 207 aus Figur 8 in einer Entriegelungsstellung und in einer Kippstellung. Der Stützkörper 210 befindet sich in diesen Stellungen außerhalb der Gabel 228 des Anzugselementes 227. In einer nicht dargestellten Ausführungsform kann ein zweites, nicht dargestelltes Anzugselement an dem gegenüberliegenden Ende der Ausnehmung 215 in der Stulpschiene 214 angeordnet sein, um den Stützkörper 210 in Kippstellung abzustützen.

## Patentansprüche

1. Beschlagteil (7, 107, 207) für einen gegen einen Rahmen (1) schwenkbaren Flügel (2) einer Tür, einer Fenstertür oder dergleichen zur wahlweisen Verriegelung oder Entriegelung des Flügels (2) mit dem Rahmen (1) und mit einem zum Abstützen des Flügels (2) in einer Verriegelungsstellung ausgebildeten Stützkörper (10, 110, 210), mit einem dem Stützkörper (10, 110, 210) gegenüberstehend im Rahmen (1) oder Flügel (2) anzuordnenden Schließblech (11, 111) zur Aufnahme des Stützkörpers (10, 110, 210) in der Verriegelungsstellung und mit einer längsverschieblichen Treibstange (6, 106, 206) zur Steuerung der Bewegung des Stützkörpers (10, 110, 210), **dadurch gekennzeichnet, dass** die Bewegungen des Stützkörpers (10, 110, 210) und der Treibstange (6, 106) in Längsrichtung der Treibstange (6, 106) gekoppelt sind.

2. Beschlagteil nach Anspruch 1, **dadurch gekennzeichnet, dass** der Stützkörper (10, 110, 210) eine Spielpassung in einer Stützausnehmung (13) der Treibstange aufweist.

3. Beschlagteil nach Anspruch 1 oder 2, **dadurch gekennzeichnet, dass** der Stützkörper (10, 110, 210) und ein gegenüber der Treibstange (6, 106, 206) feststehendes Bauteil eine geneigt zur Längsrichtung der Treibstange (6, 106, 206) angeordnete Kulissenführung (16) aufweisen.

4. Beschlagteil nach Anspruch 3, **dadurch gekennzeichnet, dass** der Stützkörper (10, 110, 210) eine Steuerkulisse (17) der Kulissenführung (16) aufweist und eine die Treibstange (6, 106, 216) abdeckende Stulpschiene (14) zumindest einen in die Steuerkulisse (17) eindringenden Steuerzapfen (18) haltert.

5. Beschlagteil nach Anspruch 4, **dadurch gekennzeichnet, dass** der Steuerzapfen (18) auf zumindest einem Halteklotz (23) angeordnet ist und dass der Halteklotz (23) zwischen der Stulpschiene (14, 214) und der Treibstange (6, 106, 206) angeordnet ist.

6. Beschlagteil nach Anspruch 5, **dadurch gekennzeichnet, dass** zwei Halteklötze (23) auf beiden Seiten des Stützkörpers (10, 110, 210) angeordnet sind.

7. Beschlagteil nach zumindest einem der Ansprüche 1 bis 6, **dadurch gekennzeichnet, dass** die Stulpschiene (14, 214) eine Ausnehmung (15, 215) für den Stützkörper (10, 110, 210) hat und dass die Ausnehmung (15, 215) die Breite des Stützkörpers (10, 110, 210) quer zur Bewegungsrichtung der Treibstange (6, 106, 206) hat.

8. Beschlagteil nach zumindest einem der Ansprüche 4 bis 7, **dadurch gekennzeichnet, dass** die Steuerkulisse (17) im Wesentlichen eine Sinusform mit zwei Wellen aufweist und dass zwei voneinander beabstandete Steuerzapfen (18) in die Steuerkulisse (17) eindringen.

9. Beschlagteil nach zumindest einem der Ansprüche 4 bis 8, **dadurch gekennzeichnet, dass** die Steuerkulisse (17) für die hervorstehende Stellung drei Umkehrpunkte für zwei Steuerzapfen (18) hat.

10. Beschlagteil nach zumindest einem der Ansprüche 4 bis 9, **dadurch gekennzeichnet, dass** die Steuerkulisse (17) an ihren oberen und unteren Umkehrpunkten Abflachungen (19, 20) aufweist.

11. Beschlagteil nach zumindest einem der Ansprüche 1 bis 10, **dadurch gekennzeichnet, dass** das Schließblech (11, 111) eine Schließausnehmung (12, 112, 212) mit einer Einführschräge (21, 22) für den Stützkörper (10, 110, 210) hat.

12. Beschlagteil nach Anspruch 11, **dadurch gekennzeichnet, dass** die Schließausnehmung (112) und der Stützkörper (110) an einem Ende miteinander korrespondierende Vorsprünge (125) und Hinterschneidungen (126) aufweisen.

13. Beschlagteil nach zumindest einem der Ansprüche 1 bis 12, **dadurch gekennzeichnet, dass** der Stützkörper (10, 110, 210) als ebene Platte ausgebildet ist.

14. Beschlagteil nach zumindest einem der Ansprüche 1 bis 12, **dadurch gekennzeichnet, dass** die Stulpschiene (214) ein Anzugselement (227) zur Abstützung des Stützkörpers (210) in Verriegelungsstellung haltert.

15. Beschlagteil nach Anspruch 14, **dadurch gekennzeichnet, dass** das Anzugselement (227) eine Verstelleinrichtung zur Einstellung der Abstützung des Stützkörpers (210) hat.

16. Beschlagteil nach Anspruch 15, **dadurch gekennzeichnet, dass** die Verstelleinrichtung eine Lagerung (231) des Anzugselements (227) in der Stulpschiene (214) und einen von der Lagerung (231) beabstandeten Exzenter (230) zur Verschwenkung des Anzugselements (227) hat.

17. Beschlagteil nach zumindest einem der Ansprüche 14 bis 17, **dadurch gekennzeichnet, dass** das Anzugselement (227) eine Gabel (228) aufweist und dass die Gabel (228) ein Ende des Stützkörpers (210) in Verriegelungsstellung umgreift.
